# FASCICULE DE BREVET EUROPEEN

(11) **EP 1 300 522 B1**
(45) Date de publication et mention de la délivrance du brevet: **16.04.2008**
(21) Numéro de dépôt: 02292318.9
(22) Date de dépôt: 20.09.2002
(51) Int. Cl.: E04B 9/18

(54) **Pied de suspente pour ossature de plafond, suspente ayant un tel pied et ensemble comprenant une ossature de plafond et une telle suspente**
Aufhängerfuss für ein Deckengerüst, Aufhänger mit einem solchen Fuss und aus einem Deckengerüst und einem solchen Aufhänger bestehende Anordnung
Hanger foot for a ceiling frame, hanger with such a foot and assembly comprising a ceiling frame and such a hanger

(30) Priorité: 08.10.2001 FR 0112919
(43) Date de publication de la demande: 09.04.2003
(73) Titulaire: PLACOPLATRE, 92150 Suresnes (FR)
(72) Inventeur: Klein, Jean-Pierre, 92140 Clamart (FR); Rivaud, André, 77360 Vaires-Sur-Marne (FR); Ozouf, Pascal, 77420 Champs Sur Marne (FR)
(74) Mandataire: Santarelli

(56) Documents cités:
- FR-A- 2 800 771
- GB-A- 630 311
- GB-A- 2 126 307
- GB-A- 2 199 349

## Description

L'invention concerne d'une manière générale les suspentes utilisées pour la suspension de profilés à un quelconque support, par exemple pour le soutien d'une ossature constituée de rangées de profilés recevant un faux plafond.

Une suspente comporte généralement une tige attelée à un pied ; l'extrémité de la tige non attelée au pied porte le plus souvent une tête propre à être assujettie au support à équiper, tandis que le pied est propre à recevoir le profilé à suspendre.

Dans le cas où l'on souhaite un réglage en hauteur du pied par rapport à la tête, la tige est une tige filetée, qui est en prise à vissage avec la tête et avec laquelle le pied est lui-même en prise à vissage.

Le pied de la suspente révélé par le document FR-2 800 771 comprend une paroi support destinée à être assujettie à ladite tige, la paroi support étant prolongée selon deux ailes s'étendant dans deux plans parallèles et du même côté par rapport à la paroi support ; ces deux ailes sont munies chacune d'un retour, parallèle à la paroi support, les deux retours étant dirigés vers l'intérieur du volume embrassé par la paroi support et les plans des ailes ; les deux retours, dirigés l'un vers l'autre et au droit l'un de l'autre, définissent un anneau ouvert adapté à recevoir par enfilement la partie supérieure des profilés de l'ossature prévue en forme de T.

Cette opération d'enfilement ne peut bien entendu avoir lieu qu'avant la mise en place des suspentes, c'est-à-dire avant que les suspentes ne soient fixées par leur tête au support à équiper.

On comprend aisément que la présence des profilés ne facilite pas la pose des suspentes ; par ailleurs, on préfère aujourd'hui installer les suspentes, les régler si elles sont réglables, puis monter les profilés.

La présente invention a pour but de proposer un pied de suspente permettant une telle opération.

Selon l'invention, un pied de suspente pour ossature de plafond, lequel pied comprend une paroi support destinée à être assujettie à une tige que comporte la suspente, la paroi support étant prolongée selon deux ailes s'étendant dans des plans parallèles et munies chacune d'un retour parallèle à la paroi support, les deux retours étant dirigés vers l'intérieur du volume embrassé par la paroi support et les plans des ailes, est caractérisé par le fait que les retours sont munis à leur extrémité d'une patte de fixation, lesdites pattes de fixation s'étendant du côté opposé à la paroi support par rapport aux retours, perpendiculairement à la paroi support, en étant décalées parallèlement aux plans des ailes d'une distance suffisante pour permettre le passage de l'ossature, lesdites ailes qui s'étendent depuis la paroi support jusqu'aux dits retours ayant globalement la forme de parallélogrammes.

Avantageusement, la paroi support est de forme générale rectangulaire et la zone de raccordement des ailes à la paroi support est dans le prolongement de la paroi support, ladite zone de raccordement se prolongeant selon ladite forme de parallélogramme.

De préférence, les retours sont de forme générale rectangulaire et la zone de raccordement des ailes aux dits retours est dans le prolongement des retours, ladite zone de raccordement se prolongeant selon ladite forme de parallélogramme.

Avantageusement, les côtés non parallèles des parallélogrammes font entre eux un angle de 45 degrés.

La présente invention a également pour objet une suspente pour ossature de plafond comportant une tige attelée à un pied tel que ci-dessus.

Avantageusement, la tige est une tige filetée.

De préférence, la tige est attelée au pied par l'intermédiaire d'un élément élastique.

Avantageusement, l'élément élastique est un bloc d'élastomère.

En variante, l'élément élastique est un ressort hélicoïdal.

Avantageusement, l'élément élastique est constitué d'un bloc d'élastomère et d'un ressort hélicoïdal disposés en série.

La présente invention a également pour objet un ensemble comprenant une ossature de plafond et au moins une suspente telle que ci-dessus.

Avantageusement, l'ossature est constituée de profilés à section en I et les pattes de fixation des pieds sont solidarisées à l'âme desdits profilés par exemple par vissage.

Pour mieux faire comprendre l'objet de l'invention, on va en décrire maintenant, à titre d'exemple, purement illustratif et non limitatif, un mode de réalisation représenté sur les dessins annexés.

Sur ces dessins :
- la figure 1 est une vue en élévation d'un pied de suspente selon l'invention ;
- la figure 2 est une vue de dessus du boîtier de la figure 1 ;
- la figure 3 est une vue selon la flèche III de la figure 2 ;
- la figure 4 est une vue en plan montrant le flan découpé qui a permis après pliages d'obtenir le pied des figures 1 à 3 ;
- la figure 5 est une vue partielle en coupe d'une suspente comportant le pied des figures 1 à 3 ;
- la figure 6 est une vue partielle en perspective d'une variante de suspente comportant le pied des figures 1 à 3 ;
- la figure 7 est une vue partielle en perspective d'une autre variante de suspente comportant le pied des figures 1 à 3.

En se reportant aux figures 1 à 3, on voit que, selon l'invention, un pied 10 de suspente comprend une paroi support 11 destinée à être assujettie à une tige que comporte la suspente, laquelle paroi support 11 est prolongée selon deux ailes 12 et 13.

Les deux ailes 12 et 13 s'étendent dans des plans parallèles perpendiculaires au plan dans lequel s'étend la paroi support 11.

Chacune des ailes 12, 13 est munie d'un retour, respectivement 14 et 15, s'étendant parallèlement à la paroi support 11 et dirigé vers l'intérieur par rapport au volume embrassé par la paroi support 11 et les plans des ailes 13 et 14.

Chaque retour 14, 15 est muni à son extrémité libre d'une patte de fixation, respectivement 16 et 17, lesquelles s'étendent perpendiculairement à la paroi support 11 en étant disposées du côté opposé à celle-ci par rapport aux retours 14 et 15.

Les deux pattes de fixation 16 et 17 sont décalées parallèlement aux plans des ailes 12 et 13 d'une distance suffisante pour permettre le passage d'une ossature, en l'occurrence un profilé P dont la partie supérieure est en forme de T, comme illustré en traits fins sur les figures, ce qui est le cas notamment d'un profilé à section en I.

Selon une caractéristique importante, les ailes 12 et 13 ont globalement la forme de parallélogrammes 22, 23.

Un tel pied 10 est obtenu de manière simple par pliage d'un flan découpé tel que celui montré en plan sur la figure 4, les lignes de pliage étant référencées 20.

Comme on le voit, le découpage de tels flans dans une bande est fait sans perte de matière, ce qui est économique.

Ici, les losanges 22 et 23 des ailes 12 et 13 ne s'étendent pas entre deux lignes de pliage 20 : la paroi support 11 est de forme rectangulaire, voir carrée, et le parallélogramme 22 ou 23 est raccordé à la paroi support 11 par une zone de raccordement 21 qui est dans le prolongement de ladite paroi support 11 au delà des lignes de pliage 20 qui délimitent celle-ci ; de la même manière, chaque retour 14, 15 est de forme rectangulaire et chaque parallélogramme 22, 23 est raccordé au retour correspondant par une zone de raccordement 24, 25 qui est dans le prolongement du retour concerné.

Ainsi, plus précisément, l'aile 12, qui s'étend entre deux lignes de pliage 20, comprend le parallélogramme 22 et les deux zones de raccordement 21 et 24 ; de la même manière, l'aile 13 comprend le parallélogramme 23 et les deux zones de raccordement 21 et 25.

Dans la forme décrite et représentée, les côtés non parallèles des parallélogrammes 22 et 23 font entre eux un angle de 45 degrés.

La mise en oeuvre du pied 10 selon l'invention découle de la description ci-dessus.

Après avoir coiffé du pied 10 la partie supérieure du profilé P, comme représenté sur les figures 1 et 2, il suffit de faire pivoter le pied 10 d'un quart de tour dans le sens de la flèche F, figure 2, pour amener ledit pied 10 dans la position de la figure 3 où les pattes de fixation 16 et 17 viennent se plaquer contre l'âme du profilé P, de part et d'autre de celle-ci, l'aile horizontale du profilé P venant reposer sur les retours 14 et 15, les dimensions relatives du pied 10 et du profilé P étant prévues en conséquence.

Des trous 19 dans les pattes de fixation 16 et 17 permettent de fixer celles-ci à l'âme du profilé P, par exemple par vissage.

Comme on le voit, grâce à l'invention, il est possible d'installer d'abord la suspente puis de suspendre après coup à son pied 10 un profilé P.

Par ailleurs, les ailes 12 et 13, inclinées, ici de 45 degrés, sur l'horizontale et reliant directement la paroi support 11 aux retours 14 et 15 sur lesquels repose le profilé P, conduisent à une très bonne résistance à la traction.

Le pied 10 embrasse un volume qui peut être mis à profit pour y installer un élément élastique par l'intermédiaire duquel la tige peut être attelée au pied, ledit élément élastique minimisant ou annulant la transmission de vibrations.

La figure 5 partielle montre un élément élastique constitué d'un bloc élastomère 32 présentant à sa partie supérieure un bouton par lequel il est agrafé sur la paroi support 11 qui présente, pour ce faire, une ouverture 18, figures 1 à 4.

Un insert 33, autour duquel est surmoulé le bloc élastomère 32, présente un alésage central dans l'axe d'un canal central ménagé dans le bloc 32 et taraudé intérieurement ; une tige filetée 31 coopère à vissage avec le taraudage central de l'insert 33 ; ainsi, la position du pied 10 sur la tige 31 est réglable.

Selon la variante de la figure 6, l'insert est remplacé par une coupelle 43 qui coiffe la partie inférieure d'un bloc élastomère 42 et contre laquelle porte un écrou 44 vissé sur une tige filetée.

Selon la figure 7, un bloc élastomère 52 et un ressort hélicoïdal sont en série.

## Revendications

1. Pied de suspente pour ossature de plafond, lequel pied (10) comprend une paroi support (11) destinée à être assujettie à une tige (31) que comporte la suspente, la paroi support (11) étant prolongée selon deux ailes (12, 13) s'étendant dans des plans parallèles et munies chacune d'un retour (14, 15) parallèle à la paroi support (11), les deux retours (14, 15) étant dirigés vers l'intérieur du volume embrassé par la paroi support (11) et les plans des ailes (12, 13), les retours (14, 15) étant munis à leur extrémité d'une patte de fixation (16, 17), lesdites pattes de fixation (16, 17) s'étendant du côté opposé à la paroi support (11) par rapport aux retours (14, 15), perpendiculairement à la paroi support (11),
**caractérisé par le fait que** lesdites pattes de fixation sont décalées parallèlement aux plans des ailes (12, 13) d'une distance suffisante pour permettre le passage de l'ossature, lesdites ailes (12, 13) qui s'étendent longitudinalement dans des directions opposées depuis la paroi support (11) jusqu'aux dits retours (14, 15), ayant globalement la forme de parallélogrammes (22, 23), de telle façon que le pied (10) peut pivoter d'un quart de tour par rapport à un profilé (P) de l'ossature comportant une âme et une aile horizontale, pour amener ledit pied (10) dans une position où les pattes de fixation (16, 17) viennent se plaquer contre l'âme du profilé (P) de part et d'autre de celle-ci, l'aile horizontale du profilé (P) venant reposer sur les retours (14, 15), les dimensions relatives du pied (10) et du profilé (P) étant prévues en conséquence.

2. Pied de suspente selon la revendication 1, **caractérisé par le fait que** la paroi support (11) est de forme générale rectangulaire et la zone de raccordement (21) des ailes (12, 13) à la paroi support (11) est dans le prolongement de la paroi support (11), ladite zone de raccordement (21) se prolongeant selon ladite forme de parallélogramme (22, 23).

3. Pied de suspente selon l'une des revendications 1 ou 2, **caractérisé par le fait que** les retours (14, 15) sont de forme générale rectangulaire et la zone de raccordement (24, 25) des ailes (12, 13) aux dits retours (14, 15) est dans le prolongement des retours (14, 15), ladite zone de raccordement (24, 25) se prolongeant selon ladite forme de parallélogramme (22, 23).

4. Pied selon l'une des revendications 1 à 3, **caractérisé par le fait que** les côtés non parallèles des parallélogrammes (22, 23) font entre eux un angle de 45 degrés.

5. Suspente pour ossature de plafond comportant une tige attelée à un pied, **caractérisée par le fait que** le pied est selon l'une des revendications 1 à 4.

6. Suspente selon la revendication 5, **caractérisé par le fait que** la tige est une tige filetée (31).

7. Suspente selon l'une des revendications 5 ou 6, **caractérisée par le fait que** la tige est attelée au pied (10) par l'intermédiaire d'un élément élastique.

8. Suspente selon la revendication 7, **caractérisée par le fait que** l'élément élastique est un bloc d'élastomère (32, 42).

9. Suspente selon la revendication 7, **caractérisée par le fait que** l'élément élastique est un ressort hélicoïdal (43).

10. Suspente selon la revendication 7, **caractérisée par le fait que** l'élément élastique est constitué d'un bloc d'élastomère (52) et d'un ressort hélicoïdal (43) disposés en série.

11. Ensemble comprenant une ossature de plafond et au moins une suspente, **caractérisé par le fait que** la suspente est selon l'une des revendications 5 à 10.

12. Ensemble selon la revendication 11, **caractérisé par le fait que** l'ossature est constituée de profilés (P) à section en I et les pattes de fixation (16, 17) des pieds (10) sont solidarisées à l'âme desdits profilés (P) par exemple par vissage.

## Claims

1. A suspender bottom bracket for ceiling frameworks, which bottom bracket (10) comprises a support wall (11) which is adapted to be fastened to a rod (31) of the suspender and is extended by two flanges (12, 13) in parallel planes and each having a rim (14, 15) parallel to the support wall (11), the two rims (14, 15) being directed toward the interior of the volume encompassed by the support wall (11) and the planes of the flanges (12, 13), the rims (14, 15) having at their end a fixing lug (16, 17), said fixing lugs (16, 17) extending remotely from the support wall (11) relative to the rims (14, 15), perpendicularly to the support wall (11),
**characterized by** the fact that said fixing lugs are offset parallel to the planes of the flanges (12, 13) by a distance sufficient to provide a passage for the framework, said flanges (12, 13) that extend longitudinally in opposite directions from the support wall (11) as far as said rims (14, 15) having the overall shape of parallelograms (22, 23) such that the bottom bracket (10) is able to pivot through a quarter turn relative to a section (P) of the frame comprising a web and a horizontal flange, to bring said bottom bracket (10) into a position in which the fixing lugs (16, 17) are pressed against respective opposite sides of the web of the section (P), the horizontal flange of the section (P) resting on the rims (14, 15), the relative dimensions of the bottom bracket (10) and of the section (P) being determined accordingly.

2. A suspender bottom bracket according to claim 1, **characterized in that** the support wall (11) is generally rectangular and the area (21) connecting the flanges (12, 13) to the support wall (11) extends the support wall (11), said connecting area (21) being extended into said parallelogram shape (22, 23).

3. A suspender bottom bracket according to either claim 1 or claim 2, **characterized in that** the rims (14, 15) are generally rectangular and the area (24, 25) connecting the flanges (12, 13) to said rims (14, 15) extends the rims (14, 15), said connecting area (24, 25) extending into said parallelogram shape (22, 23).

4. A suspender bottom bracket according to any of claims 1 to 3, **characterized in that** the non-parallel sides of the parallelograms (22, 23) are at an angle of 45° to each other.

5. A ceiling framework suspender including a rod coupled to a bottom bracket, **characterized in that** the bottom bracket is a bottom bracket according to any of claims 1 to 4.

6. A suspender according to claim 5, **characterized in that** the rod (31) is a threaded rod.

7. A suspender according to either claim 5 or claim 6, **characterized in that** the rod is coupled to the bottom bracket (10) by an elastic member.

8. A suspender according to claim 7, **characterized in that** the elastic member is an elastomer block (32, 42).

9. A suspender according to claim 7, **characterized in that** the spring member is a coil spring (43).

10. A suspender according to claim 7, **characterized in that** the spring member comprises an elastomer block (52) and a coil spring (43) in series.

11. An assembly comprising a ceiling framework and at least one suspender, **characterized in that** the suspender is a suspender according to any of claims 5 to 10.

12. An assembly according to claim 11, **characterized in that** the framework comprises I-sections (P) and the fixing lugs (16, 17) of the bottom brackets (10) are fastened, for example screwed, to the web of said sections (P).

## Patentansprüche

1. Aufhängefuß für eine Deckentragkonstruktion, wobei der Fuß (10) eine Tragwand (11) umfasst, die dazu bestimmt ist, mit einem Stab (31) verbunden zu werden, den die Aufhängevorrichtung umfasst, wobei die Tragwand (11) durch zwei Flügel (12, 13) verlängert wird, die sich in parallelen Ebenen erstrecken und jeweils mit einem Rücksprung (14, 15) versehen sind, der parallel zur Tragwand (11) ist, wobei die beiden Rücksprünge (14, 15) zur Innenseite des Volumens hin gerichtet sind, das von der Tragwand (11) und den Ebenen der Flügel (12, 13) umschlossen wird, wobei die Rücksprünge (14, 15) an ihrem Ende mit einer Befestigungsklaue (16, 17) versehen sind, wobei sich die Befestigungsklauen (16, 17) in Bezug auf die Rücksprünge (14, 15) an der der Tragwand (11) entgegengesetzten Seite senkrecht zur Tragwand (11) erstrecken,
**dadurch gekennzeichnet, dass** die Befestigungsklauen zu den Ebenen der Flügel (12, 13) mit einem Abstand, der ausreichend ist, um den Durchgang der Tragkonstruktion zu erlauben, parallelverschoben sind, wobei die Flügel (12, 13), die sich in entgegengesetzten Richtungen in Längsrichtung ausgehend von der Tragwand (11) bis zu den Rücksprüngen (14, 15) erstrecken, allgemein die Form von Parallelogrammen (22, 23) aufweisen, so dass der Fuß (10) um eine Vierteldrehung in Bezug auf ein Profil (P) der Tragkonstruktion geschwenkt werden kann, das einen Steg und einen horizontalen Flügel umfasst, um den Fuß (10) in eine Position zu bringen, in der die Befestigungsklauen (16, 17) an dessen beiden Seiten gegen den Steg des Profils (P) drücken, wobei der horizontale Flügel des Profils (P) an den Rücksprüngen (14, 15) aufliegt, und wobei die relativen Abmessungen des Fußes (10) und des Profils (P) auf entsprechende Weise vorgesehen sind.

2. Aufhängefuß nach Anspruch 1, **dadurch gekennzeichnet, dass** die Tragwand (11) von allgemein rechteckiger Form ist und dass sich der Bereich (21) der Verbindung der Flügel (12, 13) mit der Tragwand (11) in der Verlängerung der Tragwand (11) befindet, wobei sich der Verbindungsbereich (21) In Form des Parallelogramms (22, 23) verlängert.

3. Aufhängefuß nach einem der Ansprüche 1 oder 2, **dadurch gekennzeichnet, dass** die Rücksprünge (14, 15) von allgemein rechteckiger Form sind und sich der Bereich (24, 25) der Verbindung der Flügel (12, 13) mit den Rücksprüngen (14, 15) in der Verlängerung der Rücksprünge (14, 15) befindet, wobei sich der Verbindungsbereich (24, 25) in Form des Parallelogramms (22, 23) verlängert.

4. Fuß nach einem der Ansprüche 1 bis 3, **dadurch gekennzeichnet, dass** die nicht parallelen Seiten der Parallelogramme (22, 23) zwischen ihnen einen Winkel von 45 Grad bilden.

5. Aufhängevorrichtung für eine Deckentragkonstruktion, umfassend einen Stab, der an einen Fuß gekoppelt ist, **dadurch gekennzeichnet, dass** der Fuß nach einem der Ansprüche 1 bis 4 ausgebildet ist.

6. Aufhängevorrichtung nach Anspruch 5, **dadurch gekennzeichnet, dass** der Stab ein Gewindestab (31) ist.

7. Aufhängevorrichtung nach einem der Ansprüche 5 oder 6, **dadurch gekennzeichnet, dass** der Stab unter Zwischenstellung eines elastischen Elements an den Fuß (10) gekoppelt ist.

8. Aufhängevorrichtung nach Anspruch 7, **dadurch gekennzeichnet, dass** das elastische Element ein Elastomerblock (32, 42) ist.

9. Aufhängevorrichtung nach Anspruch 7, **dadurch gekennzeichnet, dass** das elastische Element eine Schraubenfeder (43) ist.

10. Aufhängevorrichtung nach Anspruch 7, **dadurch gekennzeichnet, dass** das elastische Element aus einem Elastomerblock (52) und einer Schraubenfeder (43) gebildet ist, die in Serie angeordnet sind.

11. Einheit, umfassend eine Deckentragkonstruktion und mindestens eine Aufhängevorrichtung, **dadurch gekennzeichnet, dass** die Aufhängevorrichtung nach einem der Ansprüche 5 bis 10 ausgebildet ist.

12. Einheit nach Anspruch 11, **dadurch gekennzeichnet, dass** die Tragkonstruktion aus Profilen (P) mit I-förmigem Querschnitt gebildet sind und dass die Befestigungsklauen (16, 17) der Füße (10) mit dem Steg dieser Profile (P) zum Beispiel durch Verschrauben fest verbunden sind.
